# FASCICULE DE BREVET EUROPEEN

(11) **EP 0 576 308 B1**
(45) Date de publication et mention de la délivrance du brevet: **24.03.1999**
(21) Numéro de dépôt: 93401221.2
(22) Date de dépôt: 13.05.1993
(51) Int. Cl.: E04H 12/32, G09F 17/00

(54) **Mât porte-pavillon maintenant le pavillon déployé**
Flagenmast mit Flagenstreckvorrichtung
Flagpole with flag stretching device

(30) Priorité: 24.06.1992 FR 9207730
(43) Date de publication de la demande: 29.12.1993
(73) Titulaire: Deschamps, Frédéric, F-83700 Saint-Raphael (FR)
(72) Inventeur: Deschamps, Frédéric, F-83700 Saint-Raphael (FR)
(74) Mandataire: Chauchard, Robert

(56) Documents cités:
- CA-A- 889 424
- FR-A- 2 644 501
- US-A- 1 712 691
- US-A- 3 323 486

## Description

La présente invention concerne un ensemble constitué d'un mât porte-pavillon et d'un pavillon, dans lequel le mât comprend un fût pourvu d'une potence tandis que le pavillon comprend une ralingue têtière rigide et est manoeuvrable du pied du fût à l'aide d'une drisse reliée à la ralingue, et qui comprend des moyens pour rendre la ralingue solidaire de la potence lorsque la drisse amène la ralingue en position haute.

La page 19 du tarif édité en 1992 par la société néerlandaise D. van der Neut BV représente un ensemble de ce type, dans lequel les deux câbles reliant les extrémités correspondantes de la potence et de la ralingue servent de moyens de solidarisation lorsque cette dernière est en position haute.

La présente invention préconise une solution différente pour rendre la ralingue solidaire de la potence lorsque la drisse l'amène en position haute. En effet, l'ensemble qu'elle concerne se caractérise en ce que les moyens de solidarisation sont constitués par un logement prévu sur le dessous de la potence et destiné à former, pour la ralingue, une assise évasée vers l'extérieur.

Par une manoeuvre de la drisse, un seul opérateur, même peu spécialisé, peut facilement amener le pavillon pour l'entretenir ou le remplacer et tout aussi facilement le hisser et le solidariser à la potence pour constituer un ensemble esthétique et résistant.

L'assise de la ralingue peut être constituée par des entretoises situées dans le logement, et avantageusement aux extrémités de ce dernier.

La ralingue et la partie haute du pavillon se trouvent de la sorte à l'abri des intempéries et sont efficacement maintenues dans le logement du dessous de la potence, et particulièrement dans le cas où le logement comporte des entretoises dont l'assise évasée facilite encore la mise en place de la ralingue lorsque le pavillon est hissé.

Par ailleurs, la ralingue têtière peut être soit un profilé cousu dans un ourlet, soit un profilé coiffant un tuteur tel qu'un cordage cousu dans un ourlet.

Selon une caractéristique particulière, le profilé comporte au moins une butée maintenant le cordage, une butée étant de préférence placée à chaque extrémité du profilé.

Avantageusement, un sabot peut être fixé sur le profilé pour retenir l'extrémité de la drisse, ce sabot comportant de préférence un réceptacle apte à recevoir de manière amovible un embout fixé à l'extrémité de la drisse.

Ceci permet d'attacher et de détacher la drisse très facilement, sans démonter le pavillon.

Selon un mode de réalisation préféré, le réceptacle comporte une partie inférieure élargie permettant le passage de l'embout d'extrémité de la drisse, une partie supérieure étroite permettant le passage de la drisse, et un goulot de blocage situé entre les parties inférieure et supérieure et destiné à retenir l'embout d'extrémité de la drisse.

De préférence, la hauteur de la partie inférieure du réceptacle est supérieure à la hauteur de l'embout d'extrémité de la drisse.

Ces caractéristiques illustrent de manière non limitative les moyens de mise en place de la drisse sur la ralingue têtière.

De préférence, la drisse est fixée à la partie centrale de la ralingue puis passe sur un galet porté par la potence, ce galet étant lui-même situé de préférence dans la partie centrale de la potence.

Avantageusement, le sabot présente une découpe adjacente au galet lorsque la ralingue a été amenée en position haute, la découpe étant de préférence en forme d'arc de cercle pour mieux épouser la forme du galet.

La découpe permet au sabot de s'approcher au plus près du galet lorsque la drisse est en position haute. De ce fait, la ralingue têtière se trouve mieux calée et plus à l'abri sous la potence, ce qui réduit considérablement les effets des vibrations diverses dont celles causées par le vent, donc les risques de cisaillement de la drisse.

Il est vrai que le maintien de la ralingue est assuré dès que la drisse lui est fixée au voisinage de sa partie centrale, que le galet soit lui aussi situé dans la partie centrale de la potence ou qu'il soit situé au voisinage de son extrémité.

Toutefois, la première solution assure un maintien plus ferme de la ralingue et donc du pavillon surtout si des assises évasées, ou des entretoises également évasées sont prévues pour la ralingue aux extrémités du logement. En effet, la traction sur la ralingue exercée par la drisse en fin de hissage l'arc-boute légèrement entre ces assises.

Selon encore un perfectionnement entrant dans le cadre de l'invention, la drisse circule à l'intérieur de la potence qui est montée sur une tête tournante, puis à l'intérieur de la tête tournante et du fût qui comporte au voisinage de son pied une ouverture de manoeuvre.

Les organes mobiles sont alors tous à l'abri des intempéries tandis que le pavillon est libre de s'orienter selon le vent au bénéfice de sa durée et de l'esthétique.

Avantageusement, le flanc du pavillon qui est voisin du fût porte des anneaux coulissants enfilés sur le fût.

Cette disposition a pour conséquence que le pavillon se présente toujours déployé même par vent violent. En outre, l'anneau le plus élevé oriente naturellement la partie supérieure du pavillon et donc la ralingue dans une position à peu près parallèle à la potence, ce qui facilite sa mise en place lors du hissage.

Deux modes de réalisation de l'invention vont maintenant être décrits en référence aux dessins annexés dans lesquels :
- la figure 1 est une vue générale d'un ensemble mât pavillon conforme à l'invention ;
- la figure 2 est une vue partielle similaire montrant le pavillon en cours de hissage ;
- la figure 3 est une vue en coupe à plus grande échelle de la potence et des parties supérieures du pavillon et du fût, selon un premier mode de réalisation ;
- la figure 4 est une vue en coupe selon la ligne A-A de la figure 3 ;
- la figure 5 montre en coupe schématique une importante variante ;
- la figure 6 est une vue en coupe d'un second mode de réalisation de l'ensemble mât-pavillon conforme à l'invention ;
- la figure 7 est une vue de détail de la figure 6 représentant en coupe à plus grande échelle la partie centrale de la potence et les parties supérieures centrales du pavillon ;
- la figure 8 est une vue en coupe selon la ligne B-B de la figure 7 ;
- la figure 9 est une vue en coupe selon la ligne C-C de la figure 6 ; et
- la figure 10 est une vue partielle, à plus grande échelle, en perspective du sabot et de son réceptacle.

On voit en figure 1 un fût 1 implanté verticalement sur le sol 2 et pourvu d'une ouverture 3 qui peut être obturée par un couvercle. Cette ouverture permet de manoeuvrer la drisse dont il sera question plus loin, soit à l'intérieur du fût, soit à l'extérieur, grâce à des procédés et des moyens classiques qui échappent au cadre de l'invention.

Le fût 1 est surmonté d'une potence 4 qui supporte un pavillon 5 de forme rectangulaire allongée. Le long de son flanc voisin du fût, le pavillon 5 porte une série d'anneaux 6 enfilés sur le fût. Ces anneaux peuvent être fixés au pavillon par des moyens divers qui eux aussi échappent au cadre de l'invention. Celui du bas est avantageusement lesté pour assurer le déploiement du pavillon.

La figure 2 montre le pavillon en cours de hissage ou d'amenage. On voit qu'il est suspendu à une drisse 7 par l'intermédiaire d'une ralingue têtière rigide 8.

En se reportant à la figure 3, on constate que le fût 1 est surmonté d'une tête tournante 9 comportant un stator 10 enfilé sur le fût 1 et maintenu par exemple par des boulons 11. Le stator 10 est pourvu d'un passage axial 12 pour la drisse 7. Le rotor 13 de la tête tournante est maintenu par la vis 14 à l'intérieur d'un pied massif 15 de la potence 4. Cette dernière est constituée essentiellement d'une gouttière renversée à section décroissante 16 venue de matière avec le pied 15 et qui se termine par une extrémité 17 en quart de sphère.

La gouttière 16 est surmontée d'un tunnel 18 maintenu par une série de vis, telles que 19, sur la gouttière 16 elle-même et sur le pied 15.

Comme on le voit mieux sur la figure 3, la gouttière 16 reçoit, elles aussi venues de matière, deux entretoises 20 et 21 au voisinage de ses deux extrémités. Chaque entretoise forme une assise 22 évasée pour la ralingue 8.

Enfin, on trouve deux galets 23 et 24 dont les joues sont vissées sur des bossages 25 et 26, le premier prévu à cheval sur le pied 15 et sur la gouttière 16, le second dans la partie centrale de la gouttière 16, au-dessus d'une lumière.

On voit que la drisse qui a parcouru le fût 1 s'enroule successivement sur le galet 23, puis sur le galet 24, de façon à traverser le stator 10, puis à circuler à l'intérieur du tunnel 18, puis enfin à atteindre la ralingue à laquelle elle est fixée grâce à une excroissance d'extrémité en forme de boule 27 qui a été introduite à l'intérieur de la ralingue au travers d'un boutonnière 28 suivie d'une fente 29.

Dans l'exemple représenté, la ralingue rigide est constituée d'un profilé métallique ou plastique légèrement élastique 30 cousu en 31 dans un ourlet 32 du pavillon 5.

Selon une variante représentée en figure 5, la ralingue est un profilé en U renversé lui aussi légèrement élastique 33 qui coiffe un cordage 34 cousu en 35 dans un ourlet 36.

Il apparaît clairement qu'à partir de la position représentée en figure 1, il suffit pour amener le pavillon de relâcher par l'ouverture 3 la drisse 7 qui, grâce au poids du pavillon et de la ralingue, circule sur les galets 23 et 24 et assure la descente du pavillon 5 tandis que les anneaux 6 glissent le long du fût 1.

On peut alors aisément réparer ou changer le pavillon en extrayant la boule 27 de la fente 29 par la boutonnière 28. Pour hisser le nouveau pavillon, il suffit d'opérer une traction sur la drisse 7 grâce à quoi le pavillon 5 se soulève le long du mât jusqu'à ce que les extrémités de la ralingue 8 viennent se loger dans les assises 22 des entretoises 20 et 21, la ralingue ayant été guidée en fin de parcours par l'anneau supérieur 6 de façon à se trouver dans une position au moins à peu près parallèle à la potence 4.

Une traction quelque peu ferme sur la drisse 7 permet de fixer solidement la ralingue 8 qui s'arc-boute grâce à sa légère élasticité entre ses deux assises 22.

On dispose ainsi d'un mât porte-pavillon dont le pavillon, grâce à la tête tournante 9, s'oriente au gré du vent et surtout reste constamment déployé puisqu'il est maintenu le long de son flanc supérieur contre la potence 4 par la ralingue têtière 8 et le long de son flanc parallèle au fût par les anneaux 6.

Comme on le voit aux figures 6 à 10, un second mode de réalisation de l'invention est décrit.

En se reportant à la figure 6, on constate que le fût 1 est surmonté d'une tête tournante 9 et l'on retrouve les principaux éléments décrits précédemment, et notamment la drisse 7 logée à l'intérieur d'une potence 4 contenant deux galets 23,24 dont les axes horizontaux sont fixés de manière classique à l'intérieur de celle-ci ; le galet 24 est fixé très haut à l'intérieur de la potence, sans toutefois gêner la circulation de la drisse.

Comme on le voit également aux figures 8 et 9, la potence est constituée essentiellement d'une gouttière renversée à section décroissante 16, et présente une assise évasée 22 à chaque extrémité pour recevoir la ralingue 8 lorsque celle-ci est amenée en position haute.

La ralingue est constituée d'un profilé métallique ou plastique légèrement élastique 37, en forme de U renversé, coiffant un tuteur 38 tel qu'un cordage cousu dans un ourlet 39, les branches du U étant cintrées l'une vers l'autre pour retenir le cordage et le pavillon.

Un sabot 40 est fixé au moyen de vis 40' sur le profilé 37 à sa partie centrale, à la verticale du galet 24 ; d'autres moyens de fixation du sabot sur le profilé peuvent être imaginés, sans sortir du cadre de la présente invention.

Deux butées 42 en forme d'équerre sont fixées par des vis 42', chacune à une extrémité du profilé, après avoir été glissées à l'intérieur de celui-ci et participent au bon maintien du cordage dans le profilé.

L'extrémité de la drisse 41 est glissée et retenue à l'intérieur du sabot 40 dans un réceptacle 43 conçu pour et apte à la recevoir de manière amovible.

Ainsi qu'il apparaît notamment à la figure 10, le réceptacle comporte une partie inférieure 44 assez large, permettant le passage de l'embout d'extrémité 41 de la drisse, une partie supérieure 45 plus étroite en forme de fente permettant seulement le passage de la drisse mais empêchant le passage de l'embout d'extrémité de celle-ci.

Deux encoches 46,47 sont pratiquées à la frontière entre la partie inférieure et la partie supérieure du réceptacle réalisant ainsi un goulot de blocage 48 de l'extrémité de la drisse.

La hauteur H de la partie inférieure du réceptacle est supérieure à celle h de l'embout de la drisse, ce qui permet de glisser cet embout à l'intérieur dudit réceptacle sans avoir à démonter le sabot.

On peut ainsi changer très rapidement un pavillon déjà équipé de sa ralingue têtière.

Le second mode de réalisation fonctionne de manière similaire au premier. Cependant, il permet, grâce notamment à la position très haute du galet 24, de remonter la ralingue têtière le plus possible à l'intérieur de la potence ; cet avantage est encore accru, car le sabot présente une découpe en arc de cercle 49 grâce à laquelle, en position haute, il épouse la forme du galet, le profilé venant se loger dans la position représentée aux figures 7, 8 et 9, et en traits pointillés à la figure 6.

Ce mode de réalisation est très avantageux, car en amenant la ralingue à l'intérieur de la potence, celle-ci est isolée des vibrations, en particulier des vibrations du vent et la drisse n'est plus soumise à des phénomènes de cisaillement qui peuvent nuire à sa solidité.

Il est particulièrement intéressant de noter que grâce à l'invention le fût 1 n'a pas à être prévu basculant, les équipes d'entretien n'ont pas à disposer de moyens de levage, l'amenée, l'entretien, le changement et le hissage du pavillon pouvant être exécutés rapidement et aisément par un personnel peu nombreux et peu spécialisé.

Naturellement, l'invention n'est pas limitée aux modes de réalisation décrits. Par exemple, le fût n'est pas forcément vertical, la potence, qui peut ne pas être tournante, n'est pas forcément perpendiculaire au fût. Elle peut s'interrompre bien avant l'extrémité de la ralingue au-delà de la poulie 24, les profilés utilisés pour constituer la ralingue têtière peuvent être réalisés en toute matière suffisamment rigide et avoir des sections adaptées aux besoins ; la structure des différents éléments, tels la potence, le profilé, le sabot, le réceptacle, etc... peuvent varier sans pour autant sortir du cadre de l'invention, défini par les revendications.

## Revendications

1. Ensemble constitué d'un mât porte-pavillon et d'un pavillon, dans lequel le mât comprend un fût (1) pourvu d'une potence (4) tandis que le pavillon (5) comprend une ralingue têtière rigide (8) et est manoeuvrable du pied du fût à l'aide d'une drisse (7) reliée à la ralingue, et qui comprend des moyens pour rendre la ralingue solidaire de la potence lorsque la drisse amène la ralingue en position haute, caractérisé en ce que les moyens de solidarisation sont constitués par un logement (16) prévu sur le dessous de la potence (4) et destiné à former, pour la ralingue (8), une assise (22) évasée vers l'extérieur.

2. Ensemble selon la revendication 1, caractérisé en ce que l'assise (22) est constituée par des entretoises (20, 21) situées dans le logement (16).

3. Ensemble selon la revendication 2, caractérisé en ce que les entretoises (20, 21) sont prévues aux extrémités du logement (16).

4. Ensemble selon l'une quelconque des revendications 1 à 3, caractérisé en ce que la ralingue têtière (8) est un profilé (30) cousu dans un ourlet (32).

5. Ensemble selon l'une quelconque des revendications 1 à 3, caractérisé en ce que la ralingue têtière (8) est un profilé (33, 37) coiffant un tuteur tel qu'un cordage (34, 38) cousu dans un ourlet (36, 39).

6. Ensemble selon la revendications 5, caractérisé en ce que le profilé (33, 37) comporte au moins une butée (42) maintenant le cordage (34, 38).

7. Ensemble selon la revendication 5 ou 6, caractérisé en ce qu'un sabot (40) est fixé sur le profilé (37) pour retenir l'extrémité de la drisse (41).

8. Ensemble selon la revendication 7, caractérisé en ce que le sabot (40) comporte un réceptacle (43) apte à recevoir de manière amovible un embout (41) fixé à l'extrémité de la drisse (7).

9. Ensemble selon la revendication 8, caractérisé en ce que le réceptacle (43) comporte une partie inférieure élargie (44) permettant le passage de l'embout d'extrémité (41) de la drisse (7), une partie supérieure étroite (45) permettant le passage de la drisse (7), et un goulot de blocage (48) situé entre les parties inférieure (44) et supérieure (45) et destiné à retenir l'embout d'extrémité (41) de la drisse.

10. Ensemble selon la revendication 9, caractérisé en ce que la hauteur (H) de la partie inférieure (44) du réceptacle (43) est supérieure à la hauteur (h) de l'embout d'extrémité (41) de la drisse (7).

11. Ensemble selon l'une quelconque des revendications 1 à 10, caractérisé en ce que la drisse (7) est fixée à la partie centrale de la ralingue (8) puis passe sur un galet (24) porté par la potence (4).

12. Ensemble selon la revendication 11, caractérisé en ce que le galet (24) est situé dans la partie centrale de la potence (4).

13. Ensemble selon la revendication 11 ou 12, caractérisé en ce que le sabot (40) présente une découpe (49) adjacente au galet (24) lorsque la ralingue (8) a été amenée en position haute.

14. Ensemble selon la revendication 13, caractérisé en ce que la découpe (49) est en forme d'arc de cercle.

15. Ensemble selon l'une quelconque des revendications 1 à 14, caractérisé en ce que la drisse (7) circule à l'intérieur de la potence (4) qui est montée sur une tête tournante (9), puis à l'intérieur de la tête tournante et du fût (1) qui comporte au voisinage de son pied une ouverture de manoeuvre (3).

16. Ensemble selon l'une quelconque des revendications 1 à 15, caractérisé en ce que le flanc du pavillon (5) qui est voisin du fût (1) porte des anneaux coulissants (6) enfilés sur le fût.

## Patentansprüche

1. Aufbau, gebildet durch einen Flaggenmast und eine Flagge, bei dem der Mast einen mit einem Ausleger (4) versehenen Schaft (1) umfaßt, während die Flagge (5) ein Kopf-Liek (8) umfaßt und vom Fuß des Schafts aus mit Hilfe eines Seils (7) betätigt werden kann, das mit dem Liek verbunden ist, wobei dieser Aufbau Einrichtungen umfaßt, um das Liek an dem Ausleger festzumachen, wenn das Seil das Liek in die obere Stellung bringt,
**dadurch gekennzeichnet,**
daß diese Einrichtungen zum Festmachen durch ein Lager (16) gebildet werden, das auf der Unterseite des Auslegers (4) vorgesehen ist und dazu bestimmt ist, einen sich nach außen aufweitenden Sitz (22) für das Liek (8) zu bilden.

2. Aufbau nach Anspruch 1, dadurch gekennzeichnet, daß der Sitz (22) durch Abstandselemente (20, 21) gebildet wird, die sich in dem Lager (16) befinden.

3. Aufbau nach Anspruch 2, dadurch gekennzeichnet, daß die Abstandselemente (20, 21) an den Enden des Lagers (16) vorgesehen sind.

4. Aufbau nach einem der Ansprüche 1 bis 3, dadurch gekennzeichnet, daß das Kopf-Liek (8) ein Profil (30) ist, eingenäht in einen Saum (32).

5. Aufbau nach einem der Ansprüche 1 bis 3, dadurch gekennzeichnet, daß das Kopf-Liek (8) ein Profil (30, 37) ist, das einen Träger wie z.B. ein Tau (34, 38) bedeckt bzw. umschließt, das in einen Saum (36, 39) eingenäht ist.

6. Aufbau nach Anspruch 5, dadurch gekennzeichnet, daß das Profil (33, 37) wenigstens einen Halter (42) umfaßt, der das Tau (34, 38) festhält.

7. Aufbau nach Anspruch 5 oder 6, dadurch gekennzeichnet, daß ein Schuh (40) an dem Profil (37) befestigt ist, um das Seilende (41) zurückzuhalten.

8. Aufbau nach Anspruch 7, dadurch gekennzeichnet, daß der Schuh (40) eine Aufnahme (43) umfaßt, die lösbar einen Ansatz (41) aufnehmen kann, der am Ende des Seils (7) befestigt ist.

9. Aufbau nach Anspruch 8, dadurch gekennzeichnet, daß die Aufnahme (43) einen breiten Unterteil (44) umfaßt, der den Durchgang des Endansatzes (41) des Seils (7) ermöglicht, während ein enger Oberteil (45) den Durchgang des Seils (7) ermöglicht, und einen Blockierhals (48), der sich zwischen dem unteren Teil (44) und dem oberen Teil (45) befindet und dazu bestimmt ist, den Endansatz (41) des Seils zurückzuhalten.

10. Aufbau nach Anspruch 9, dadurch gekennzeichnet, daß die Höhe (H) des unteren Teils (44) der Aufnahme (43) größer ist als die Höhe (h) des Endansatzes (41) des Seils (7).

11. Aufbau nach einem der Ansprüche 1 bis 10, dadurch gekennzeichnet, daß das Seil (7) am Mittelteil des Lieks (8) befestigt ist und dann über eine vom Ausleger (4) getragene Rolle (24) läuft.

12. Aufbau nach Anspruch 11, dadurch gekennzeichnet, daß die Rolle (24) sich im Mittelteil des Auslegers (4) befindet.

13. Aufbau nach einem der Ansprüche 11 oder 12, dadurch gekennzeichnet, daß der Schuh (40) einen Ausschnitt (49) aufweist, der an der Rolle (24) anliegt, wenn das Liek (8) sich in seiner oberer Stellung befindet.

14. Aufbau nach Anspruch 13, dadurch gekennzeichnet, daß der Ausschnitt (49) kreisbogenförmig ist.

15. Aufbau nach einem der Ansprüche 1 bis 14, dadurch gekennzeichnet, daß das Seil (7) im Innern des Auslegers (4), der auf einen Drehkopf (9) montiert ist, verläuft und dann im Innern des Drehkopfs und des Schafts (1), der in der Nähe seines Fußes eine Betätigungsöffnung (3) umfaßt.

16. Aufbau nach einem der Ansprüche 1 bis 15, dadurch gekennzeichnet, daß der Rand der Flagge (5), der sich beim Schaft (1) befindet, Ringe (6) umfaßt, die auf dem Schaft gleiten können.

## Claims

1. An assembly consisting of a flagpole and a flag, wherein the pole comprises a shaft (1) with a supporting arm (4), and the flag (5) comprises a rigid head boltrope (8) and is manoeuverable from the bottom of the shaft by means of a halyard (7) coupled to the boltrope, and comprising means for securing the boltrope to the supporting arm when the halyard drives the boltrope to the higher position, characterized in that said securing means are formed by a housing (16) arranged on the underside of the arm (4) and intended to provide an outwardly flaring seat (22) for the boltrope (8).

2. The assembly according to claim 1, characterized in that the seat (22) is formed by cross-members (20, 21) located in the housing (16).

3. The assembly according to claim 2, characterized in that the cross-members (20, 21) are provided at the ends of the housing (16).

4. The assembly according to any of claims 1 to 3, characterized in that the head boltrope (8) is a profile (30), which is sawn in a hem (32).

5. The assembly according to any of claims 1 to 3, characterized in that the head boltrope (8) is a profile (33, 37) covering a support, such as a rope (34, 38), which is sawn in a hem (36, 39).

6. The assembly according to claim 5, characterized in that the profile (33, 37) comprises at least one stop (42), which maintains the rope (34, 38).

7. The assembly according to claim 5 or 6, characterized in that a shoe (40) is fastened to the prolile (37) to retain the end of the halyard (41).

8. The assembly according to claim 7, characterized in that the shoe (40) comprises a receptacle (43) that can removably receive an end piece (41) fastened to the end of the halyard (7).

9. The assembly according to claim 8, characterized in that the receptacle (43) comprises an enlarged lower portion (44) permitting the passage of the end piece (41) of the halyard (7), a narrow upper portion (45) permitting the passage of the halyard (7), and a blocking neck (48) located between the lower (44) and upper (45) portions and intended to retain the end piece (41) of the halyard.

10. The assembly according to claim 9, characterized in that the height (H) of the lower portion (44) of the receptacle (43) is greater than the height (h) of the end piece (41) of the halyard (7).

11. The assembly according to any of claims 1 to 10, characterized in that the halyard (7) is fastened to the central part of the boltrope (8) and then runs on a roller (24) carried by the supporting arm (4).

12. The assembly according to claim 11, characterized in that the roller (24) is located in the central part of the supporting arm (4).

13. The assembly according to claim 11 or 12, characterized in that the shoe (40) has a cutout (49), which is adjacent to the roller (24) when the boltrope (8) has been driven to the higher position.

14. The assembly according to claim 13, characterized in that the cutout (49) is in the form of an arc of a circle.

15. The assembly according to any of claims 1 to 14, characterized in that the halyard (7) circulates inside the supporting arm (4), which is mounted on a rotating head (9), and then inside the rotating head and the shaft (1), which comprises a manoevering hole (3) in the vicinity of its bottom.

16. The assembly according to any of claims 1 to 15, characterized in that the side of the flag (5) which is contiguous to the shaft (1) carries sliding rings (6) slipped onto the shaft.
